# EUROPÄISCHE PATENTSCHRIFT

(11) **EP 1 662 067 B1**
(45) Veröffentlichungstag und Bekanntmachung des Hinweises auf die Patenterteilung: **14.11.2007**
(21) Anmeldenummer: 05023099.4
(22) Anmeldetag: 22.10.2005
(51) Int. Cl.: E04F 10/06

(54) **Gelenkarm-Markise**
Awning
Marquise

(30) Priorität: 25.11.2004 DE 102004057045
(43) Veröffentlichungstag der Anmeldung: 31.05.2006
(73) Patentinhaber: Leiner GmbH, 86497 Horgau (DE)
(72) Erfinder: Scheurer, Erwin, 86497 Horgau (DE); Schulz, Jürgen, 86152 Augsburg (DE)
(74) Vertreter: Schwarz, Thomas

(56) Entgegenhaltungen:
- FR-A- 2 450 917
- US-A- 2 740 470

## Beschreibung

Die Erfindung betrifft eine Gelenkarm-Markise nach dem Oberbegriff des Anspruchs 1. Eine derartige Gelenkarm-Markise ist aus der FR 2 450 917 A bekannt.

Bei den herkömmlichen Gelenkarm-Markisen besteht oftmals das Problem, dass das Markisentuch im ausgefahrenen Zustand der Markise durchhängt. Bei Regen kann sich dadurch das Regenwasser auf dem Markisentuch sammeln und es können sich Wassersäcke bilden, die u.U. zu einer Zerstörung der Markise führen. Die herkömmlichen Markisen müssen daher üblicherweise eine Neigung von mehr als 15° aufweisen, um das Abfließen des Regenwassers zu erleichtern. Durch diese vorgegebene Neigung wird allerdings der Platz unter der Markise reduziert, so dass die Markise höher angebracht werden muss.

Aus der DE 34 08 379 C2 ist eine gattungsgemäße Gelenkarmmarkise bekannt, bei der zur Vermeidung einer Wassersackbildung eine parallel zur Ausfallstange angeordnete zusätzliche Zwischenpfette vorgesehen ist. Diese zusätzliche Zwischenpfette ist zwischen den Gelenkarmen im Bereich der Gelenkstücke angeordnet, um ein Durchhängen des Markisentuchs und eine dadurch bedingte Wassersackbildung zu vermeiden. Auch wenn das Wasser bei einer derartigen Markise im vorderen Bereich besser abläuft, besteht im hinteren Bereich weiter die Gefahr einer Wassersackbildung.

In der FR 2 450 917 A ist eine Gelenkarm-Markisse offenbart, die ein rohrförmiges Tragelement, eine zwischen zwei Seiten lagernd um ihre Längsachse drehbar angeordnete Tuchwelle und zweiteilige Gelenkarme enthält. An dem Tragelement ist eine Halterung mit einem oberhalb der inneren Gelenkarmteile angeordneten zusätzlichen Querträger angeordnet. Der Querträger ist durch Verstellung des rohrförmigen Tragelements in der Höhe verstellbar.

Aufgabe der Erfindung ist es, eine Gelenkarm-Markise der eingangs genannten Art zu schaffen, die einen verbesserten Wasserablauf auch bei geringer Neigung ermöglicht.

Diese Aufgabe wird durch eine Gelenkarm-Markise mit den Merkmalen des Anspruchs 1 gelöst.

Bei der erfindungsgemäßen Gelenkarm-Markise ist an dem Tragelement eine Halterung mit einem oberhalb der inneren Gelenkarmteile höhenverstellbar angeordneten zusätzlichen Querträger angeordnet. Durch den zusätzlichen Querträger wird das Markisentuch der ausgefahrenen Markise auch im hinteren Bereich abgestützt. Dadurch kann auch in diesem

Bereich der Markise eine Wassersackbildung vermieden werden. Die Höhe des Querträgers kann verändert und so an die jeweiligen Gegebenheiten angepasst werden.

Zweckmäßige Ausgestaltungen der Erfindung sind in den Unteransprüchen angegeben.

So enthält die Halterung in einer fertigungstechnisch vorteilhaften Ausführung ein an dem Tragelement befestigbares Klemmteil und ein demgegenüber verstellbares Halteteil, an dem ein seitlich verschwenkbarer Arm zur Halterung des Querträgers angelenkt ist. Die Halterung enthält in zweckmäßiger Weise einen Verstellantrieb, durch den die Neigung des Halteteils relativ zum Klemmteil verändert und dadurch die Höhe des Querträgers eingestellt werden kann.

In einer weiteren zweckmäßigen Ausführung ist auf den Verbindungsgelenken zwischen den inneren und äußeren Gelenkarmteilen eine weitere Querstange angeordnet. Durch diese wird eine zusätzliche Abstützung des Markisentuchs erreicht.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: eine erfindungsgemäße Gelenkarm-Markise in einer perspektivischen Draufsicht;
- **Figur 2**: die Gelenkarm-Markise von Figur 1 in einer perspektivischen Unteransicht;
- **Figur 3**: eine Detailansicht A von Figur 1;
- **Figur 4**: eine Detailansicht B von Figur 2 und
- **Figur 5**: eine Detailansicht C von Figur 2.

Die in den Figuren 1 und 2 schematisch dargestellte Gelenkarm-Markise enthält ein als Tragrohr ausgeführtes Tragelement 1 mit zwei an dessen Enden befestigten Seitenlagern 2 und 3, zwischen denen eine Tuchwelle 4 zur Aufnahme eines auf- und abrollbaren Markisentuchs angeordnet ist. Die Tuchwelle 4 ist durchgehend ausgeführt und in den Zeichnungen lediglich zur besseren Erkennbarkeit der weiteren Markisenteile in der Mitte weg geschnitten. Das Tragelement 1 ist über nicht dargestellte Konsolen oder andere geeignete Halterungen an einer Wand oder einer Decke eines Gebäudes montierbar.

An dem rohrförmigen Tragelement 1 sind zwei in dessen Längsrichtung voneinander beabstandete Gelenkarmträger angeordnet, die bei der gezeigten Ausführung aus jeweils einem am Tragelement 1 befestigten hinteren Trägerteil 5 und einem mit diesem verstellbar verbunden vorderen Lagerteil 6 bestehen. An den beiden vorderen Lagerteilen 6 der Gelenkarmträger ist jeweils das eine Ende eines inneren Gelenkarmteils 7 angelenkt, dessen anderes Ende in an sich bekannter Weise über ein Verbindungsgelenk 8 mit einem äußeren Gelenkarmteil 9 gelenkig verbunden ist und mit diesem einen Gelenkarm zum Aus- und Einfahren einer Ausfallstange 10 bildet. Die beiden Gelenkarme werden durch eine in die Gelenkarmteile 7 und 9 eingebaute Federanordnung in ihre ausgefahrene Stellung vorgespannt. An dem in Figur 1 rechten Seitenlager 3 ist ein manuell und/oder elektrisch betätigbarer Antrieb 11 vorgesehen, durch den die Tuchwelle 4 zum Aus- und Einrollen des Markisentuchs um ihre Längsachse drehbar ist. Das vordere Ende des hier nicht gezeigten Markisentuchs ist an der Ausfallstange 10 befestigt, so dass das Markisentuch durch Abrollen nach vorne gezogen wird.

Auf den beiden Gelenkarmen ist oberhalb der beiden Verbindungsgelenke 8 eine zusätzliche Querstange 12 abgestützt. Wie besonders aus Figur 5 hervorgeht, sind hierzu bei der gezeigten Ausführung die Gelenkbolzen 13 der beiden Verbindungsgelenke nach oben verlängert und in einer entsprechenden Führungsnut oder dgl. an der Unterseite der Querstange 12 verschiebbar geführt.

Die vorderen Lagerteile 6 der Gelenkarmträger sind bei der gezeigten Ausführung über eine Spannschraube 14 und eine Stirnverzahnung verstellbar mit den hinteren Trägerteilen 5 verbunden. Dadurch kann eine einfache Neigungsverstellung erreicht werden. Zur Einstellung einer gewünschten Neigung müssen nur die Spannschrauben 14 gelöst und die Stirnverzahnung außer Eingriff gebracht werden. Dann können die vorderen Lagerteile 6 gegenüber den hinteren Trägerteilen 5 verschwenkt und zur Neigungseinstellung stufenweise verstellt werden. Wenn eine gewünschte Stellung erreicht ist, können die Spannschrauben 14 wieder angezogen und so eine gewünschte Neigung der Gelenkarm-Markise festgelegt werden.

An dem als Tragrohr ausgeführten Trageelement 1 ist eine Halterung 15 für einen zwischen der Tuchwelle 4 und der Querstange 12 oberhalb der inneren Gelenkarmteile 7 höhenverstellbar angeordneten und zur Tuchwelle 4 parallel verlaufenden zusätzlichen Querträger 16 befestigt. Die in Figur 3 vergrößert dargestellte Halterung 15 enthält ein an dem Tragelement 1 befestigtes oberes Klemmteil 17 und ein demgegenüber verstellbares unteres Halteteil 18, an dem ein Arm 19 um einen Stift 20 seitlich verschwenkbar angeordnet ist. In der Halterung 15 ist ein über eine Öse oder ein anderes Bedienelement 21 betätigbarer Verstellantrieb angeordnet, durch den die Neigung des Halteteils 18 relativ zu dem am Tragelement 1 fest angeordneten Klemmteil 17verändert und damit die Höhe des Querträgers 16 eingestellt werden kann.

Am vorderen Ende des seitlich verschwenkbaren Arms 19 ist der Querträger 16 über eine in Figur 4 vergrößert dargestellte Stütze befestigt. Die Stütze besteht aus einem drehbar gelagerten Winkelblech 22 mit zwei nach oben stehenden Stiften 23, die den Querträger 16 tragen.

An den Enden des Querträgers 16 sind nach unten stehende, drehbare Führungsstifte 24 angeordnet, die gemäß Figur 5 zur Anlage an den Außenflächen der inneren Gelenkarmteile 7 gelangen. Diese Führungsstifte 24 sorgen für die seitliche Ausrichtung des Querträgers 16 und positionieren den Querträger 16 dadurch, dass sie durch die Gelenkarme 7 an die richtige Position verschoben werden.

Die Halterung 15 ist gemäß Figur 1 in der Mitte des Tragelements 1 angeordnet. Die Länge des Arms 19 ist derart gewählt, dass sich der ausgefahrene Querträger 16 bei ausgefahrener Markise ungefähr in der Mitte zwischen der Tuchwelle 4 und der Querstange 12 befindet. Da das Markisentuch auf dem Querträger 16 aufliegt, wird der Querträger 16 beim Ausfahren der Markise durch das Markisentuch infolge der Reibung und/oder durch die Führungsstifte 24 mitgenommen. Beim Einfahren der Markise wird der Querträger 16 durch die Querstange 12 nach innen verschoben.

## Patentansprüche

1. Gelenkarm-Markise mit einem Tragelement (1), einer zwischen zwei Seitenlagern (2, 3) um ihre Längsachse drehbar angeordneten Tuchwelle (4) und mindestens zwei Gelenkarmen, die jeweils ein am Tragelement (1) angelenktes inneres Gelenkarmteil (7) und ein mit diesem gelenkig verbundenes äußeres Gelenkarmteil (9) zum Aus- und Einfahren eines Ausfallprofils (10) aufweisen, wobei an dem Tragelement (1) eine Halterung (15) mit einem oberhalb der inneren Gelenkarmteile (7) höhenverstellbar angeordneten zusätzlichen Querträger (16) angeordnet ist, **dadurch gekennzeichnet, dass** die Halterung (15) ein an dem Tragelement (1) befestigtes Klemmteil (17) und ein demgegenüber verstellbares Halteteil (18) enthält, an dem ein Arm (19) seitlich verschwenkbar angeordnet ist.

2. Gelenkarm-Markise nach Anspruch 1, **dadurch gekennzeichnet, dass** der Querträger (16) am vorderen Ende des seitlich verschwenkbaren Arms (19) über eine Stütze (22, 23) befestigt ist.

3. Gelenkarm-Markise nach Anspruch 1 oder 2, **dadurch gekennzeichnet, dass** in der Halterung (15) ein über ein Bedienelement (21) betätigbarer Verstellantrieb zur Einstellung der Neigung des Halteteils (18) relativ zum Klemmteil (17) angeordnet ist.

4. Gelenkarm-Markise nach einem der Ansprüche 1 bis 3, **dadurch gekennzeichnet, dass** an den Enden des Querträgers (16) nach unten vorstehende, drehbare Führungsstifte (24) angeordnet sind, die zur Anlage an den inneren Gelenkarmteilen (7) gelangen.

5. Gelenkarm-Markise nach einem der Ansprüche 1 bis 4, **dadurch gekennzeichnet, dass** auf den Verbindungsgelenken (8) zwischen den inneren und äußeren Gelenkarmteilen (7, 9) eine Querstange (12) angeordnet ist.

6. Gelenkarm-Markise nach einem der Ansprüche 1 bis 5, **dadurch gekennzeichnet, dass** die inneren Gelenkarmteile (7) jeweils über einen Gelenkarmträger (5, 6) an dem Tragelement (1) angelenkt sind.

7. Gelenkarm-Markise nach Anspruch 6, **dadurch gekennzeichnet, dass** die Gelenkarmträger (5, 6) ein am Tragelement (1) befestigtes Trägerteil (5) und ein mit diesem verstellbar verbundenes Lagerteil (6) aufweisen.

8. Gelenkarm-Markise nach Anspruch 7, **dadurch gekennzeichnet, dass** das Lagerteil (6) über eine Spannschraube (14) und eine Stirnverzahnung verstellbar mit dem Trägerteil (5) verbunden ist.

9. Gelenkarmmarkise nach Anspruch 8, **dadurch gekennzeichnet, dass** die Halterung (15) in der Mitte des Tragelements (1) angeordnet ist.

## Claims

1. Articulated arm awning with a carrying element (1), a fabric shaft (4) arranged so as to be rotatable about its longitudinal axis between two side mountings (2, 3), and at least two articulated arms which in each case exhibit an inner articulated arm part (7) articulated to the carrying element (1), and an outer articulated arm part (9) articulated to the inner part for extending and retracting an end profile (10), the carrying element (1) being provided with a mounting (15) with an additional crossmember (16) arranged so as to be adjustable in height above the inner articulated arm parts (7), **characterised in that** the mounting (15) comprises a clamping part (17) fastened to the carrying element (1), and a holding part (18) which is adjustable in relation to it and on which an arm (19) is arranged so as to be pivotable laterally.

2. Articulated arm awning according to claim 1, **characterized in that** the crossmember (16) is fastened to the front end of the laterally pivotable arm (19) by means of an upright (22, 23).

3. Articulated arm awning according to claim 1 or 2, **characterised in that** arranged in the mounting (15) there is an adjusting drive which can be actuated by means of a control element (21) to adjust the inclination of the holding part (18) relative to the clamping part (17).

4. Articulated arm awning according to one of claims 1 to 3, **characterised in that** arranged at the ends of the crossmember (16) are downwardly projecting rotatable guide pins (24) which come to bear on the inner articulated arm parts(7).

5. Articulated arm awning according to one of claims 1 to 4, **characterised in that** a crossbar (12) is arranged on the connecting joints (18) between the inner and outer articulated arm parts (7, 9).

6. Articulated arm awning according to one of claims 1 to 5, **characterised in that** the inner articulated arm parts (7) are in each case articulated to the carrying element (1) through an articulated arm carrier (5, 6).

7. Articulated arm awning according to claim 6, **characterised in that** the articulated arm carriers (5, 6) exhibit a carrier part (5) fastened to the carrying element (1), and a bearing part (6) connected adjustably to the carrier part.

8. Articulated arm awning according to claim 7, **characterised in that** the bearing part (6) is connected adjustably to the carrier part (6) by means of a clamping screw (14) and a set of spur teeth.

9. Articulated arm awning according to claim 8, **characterised in that** the mounting (15) is arranged in the middle of the carrying element (1).

## Revendications

1. Marquise à bras articulés comprenant un élément de support (1) ; un arbre (4) porte-étoffe interposé entre deux paliers latéraux (2, 3), avec faculté de rotation autour de son axe longitudinal ; et au moins deux bras articulés comportant, respectivement, une partie intérieure (7) rattachée à l'élément de support (1) de manière articulée et une partie extérieure (9) reliée à la partie précitée, de manière articulée, en vue du déploiement et de la rétraction d'un profilé (10) en débord, un système de retenue (15), disposé sur l'élément de support (1), étant associé à un support transversal additionnel (16) agencé, avec réglage en hauteur, au-dessus des parties intérieures (7) des bras articulés, **caractérisée par le fait que** le système de retenue (15) englobe une pièce de coincement (17) fixée à l'élément de support (1), et une pièce d'arrêt (18) qui est mobile vis-à-vis de la pièce précitée, et sur laquelle un bras (19) est agencé à pivotement latéral.

2. Marquise à bras articulés, selon la revendication 1, **caractérisée par le fait que** le support transversal (16) est fixé, par l'intermédiaire d'un organe de soutien (22, 23), à l'extrémité antérieure du bras (19) pouvant pivoter latéralement.

3. Marquise à bras articulés, selon la revendication 1 ou 2, **caractérisée par le fait que** le système de retenue (15) renferme un entraînement de réglage actionnable par l'intermédiaire d'un élément de manoeuvre (21), en vue de régler l'inclinaison de la pièce d'arrêt (18) par rapport à la pièce de coincement (17).

4. Marquise à bras articulés, selon l'une des revendications 1 à 3, **caractérisée par le fait que** des broches rotatives de guidage (24), saillant vers le bas aux extrémités du support transversal (16), viennent s'appliquer contre les parties intérieures (7) des bras articulés.

5. Marquise à bras articulés, selon l'une des revendications 1 à 4, **caractérisée par le fait qu'**une tige transversale (12) est disposée sur les articulations de liaison (8), entre les parties intérieures et extérieures (7, 9) des bras articulés.

6. Marquise à bras articulés, selon l'une des revendications 1 à 5, **caractérisée par le fait que** les parties intérieures (7) des bras articulés sont respectivement rattachées à l'élément de support (1), de manière articulée, par l'intermédiaire d'un support (5, 6) de bras articulé.

7. Marquise à bras articulés, selon la revendication 6, **caractérisée par le fait que** les supports (5, 6) de bras articulés comprennent une pièce de support (5) fixée à l'élément de support (1), et une pièce de montage (6) reliée à la pièce précitée, avec faculté de réglage.

8. Marquise à bras articulés, selon la revendication 7, **caractérisée par le fait que** la pièce de montage (6) est reliée à la pièce de support (5), avec faculté de réglage par l'intermédiaire d'une vis de serrage (14) et d'une denture droite.

9. Marquise à bras articulés, selon la revendication 8, **caractérisée par le fait que** le système de retenue (15) est disposé au centre de l'élément de support (1).
